# EUROPÄISCHE PATENTSCHRIFT

(11) **EP 2 761 228 B1**
(45) Veröffentlichungstag und Bekanntmachung des Hinweises auf die Patenterteilung: **08.11.2017**
(21) Anmeldenummer: 12761876.7
(22) Anmeldetag: 03.09.2012
(51) Int. Cl.: F24C 9/00, F24C 15/34

(54) **BACKOFEN**
OVEN
FOUR DE CUISSON

(30) Priorität: 28.09.2011 AT 14012011
(43) Veröffentlichungstag der Anmeldung: 06.08.2014
(73) Patentinhaber: Gragger, Helmut, 4152 Sarleinsbach (AT)
(72) Erfinder: Gragger, Helmut, 4152 Sarleinsbach (AT)
(74) Vertreter: Patentanwaltskanzlei Hübscher
(86) Internationale Anmeldenummer: PCT/AT2012/050123
(87) Internationale Veröffentlichungsnummer: WO 2013/044280

(56) Entgegenhaltungen:
- DE-A1- 10 045 074
- DE-C- 813 382
- DE-U1- 20 007 857

## Beschreibung

### Technisches Gebiet

Die Erfindung bezieht sich auf einen Backofen mit einem Backraum, mit einem an einen Wärmespeicher angeschlossenen Heizkreis für den Backraum und mit einem an einen Sonnenkollektor angeschlossenen Ladekreis für den Wärmespeicher.

### Stand der Technik

Um Sonnenenergie für die Energieversorgung eines Herdes mit einem Backraum vorteilhaft nützen zu können, ist es bekannt (EP 0 593 649 B1), einen über einen Sonnenkollektor ladbaren Wärmespeicher vorzusehen, der vorzugsweise einen mit Stahlkugeln gefüllten, mit einem Wärmeträger beaufschlagbaren Behälter umfasst, sodass für den Heizkreis des Herdes Wärmeenergie unabhängig vom Sonnenstand zur Verfügung gestellt werden kann. Mit Hilfe entsprechender Steuerventile kann der Wärmespeicher durch eine Beaufschlagung mit dem im Sonnenkollektor erwärmten Wärmeträger geladen oder zum Heizen des Herdes über den Heizkreis entladen werden, über den der warme Wärmeträger durch den Herd gefördert wird. Durch eine Steuerung der Strömungsgeschwindigkeit kann dabei die Heizleistung für den Herd den jeweiligen Betriebsbedingungen angepasst werden. Um den im Sonnenkollektor erwärmten Wärmeträger auch unmittelbar für den Betrieb des Herdes nützen zu können, kann der an den Sonnenkollektor angeschlossene Ladekreis auch unmittelbar mit dem Heizkreis für den Herd verbunden werden. Nachteilig bei dieser bekannten Anlage zum Betreiben eines Herdes durch Nutzung der Sonnenenergie ist vor allem der bauliche Aufwand. Abgesehen davon sind bei Backöfen insbesondere für den gewerblichen bzw. industriellen Einsatz hinsichtlich des Wärmehaushalts Anforderungen zu erfüllen, die bei Herden mit einem Backraum für Haushaltszwecke im Allgemeinen nicht gestellt werden. Weiterer Stand der Technik ist in der DE10045074 zu finden.

### Darstellung der Erfindung

Der Erfindung liegt somit die Aufgabe zugrunde, einen Backofen mit einem Backraum der eingangs geschilderten Art so auszugestalten, dass er hinsichtlich des Wärmehaushalts den an Backöfen für den gewerblichen und industriellen Einsatz gestellten Anforderungen entspricht, und zwar mit einem vergleichsweise geringen baulichen Aufwand.
Die Erfindung löst die gestellte Aufgabe dadurch, dass der Wärmespeicher und der über dem Wärmespeicher vorgesehene Backraum in einer wärmeisolierten Einhausung angeordnet sind und dass der Heizkreis auf einer Schamotteauskleidung des Backraums verlegt ist.
Durch die Anordnung des Backraums und des Wärmespeichers in einer gemeinsamen, wärmeisolierten Einhausung können zunächst Wärmeverluste über Verbindungsleitungen zwischen dem Wärmespeicher und dem Backofen einfach vermieden werden. Die Anordnung des Backraums unmittelbar oberhalb des Wärmespeichers stellt dabei nicht nur eine vorteilhafte, kompakte Bauweise sicher, sondern nimmt auch darauf Rücksicht, dass der Backraum die vom Wärmespeicher abgestrahlte Wärme aufnehmen kann. Dazu kommt, dass durch die wärmefeste Schamotteauskleidung des Backraums eine für die Wärmebeaufschlagung des Backraums günstige Verteilung der von der Schamotteauskleidung abgestrahlten Wärme erreicht wird, wenn der Heizkreis in der Schamotteauskleidung auf der den Backraum abgewandten Seite verlegt wird, sodass sich durch die Summe dieser Maßnahmen ein für einen insbesondere den gewerblichen und industriellen Einsatz kennzeichnenden Langzeitbetrieb des Backofens vorteilhafter Wärmehaushalt unter Wahrung vergleichsweise einfacher baulicher Maßnahmen erzielen lässt.

Damit die Wärmebeaufschlagung des Backraums den Backbedingungen vorteilhaft angepasst werden kann, kann der Backraum in üblicher Weise ein Gewölbe aufweisen, auf dessen Schamotteauskleidung zwischen einer Verteilerleitung und einer Sammelleitung parallel geschaltete Heizleitungen des Heizkreises verlaufen. Diese Maßnahme bewirkt eine gleichmäßige Wärmeabstrahlung über die gesamte Backraumlänge in Richtung der Gewölbeachse. Im Bedarfsfall kann aber selbstverständlich auch durch den Boden des Backraums ein Abschnitt des Heizkreises geführt werden, der vorzugsweise gesondert angesteuert wird, um den Backraum mit einer an den Bedarfsfall angepassten Ober- und Unterhitze beaufschlagen zu können.

Um für das Laden und Entladen des Wärmespeichers vorteilhafte Voraussetzungen geschaffen werden können, kann der Ladekreis wenigstens eine im Bodenbereich des Wärmespeichers vorgesehene Leitungsschlange für den Wärmeträger des Ladekreises umfassen, sodass sich innerhalb des flüssigen Wärmespeichermediums des Wärmespeichers eine Temperaturschichtung ausbilden kann, die die Nutzung der jeweiligen Höchsttemperatur des Wärmespeichers für den Heizkreis erlaubt, wenn der Heizkreis wenigstens eine im Deckenbereich des Wärmespeichers vorgesehene Leitungsschlange für den Wärmeträger des Heizkreises aufweist. Der vom Wärmespeichermedium gesonderte Wärmeträger für den Heizkreis stellt einerseits eine Sicherheit dar, dass durch das Wärmespeichermedium des Wärmespeichers der Backraum selbst bei einem Leckwerden des Heizkreises nicht verunreinigt werden kann, und bietet anderseits den Vorteil einer Wärmeentnahme, ohne die Schichtung des Wärmeträgermediums innerhalb des Wärmespeichers nachhaltig zu zerstören, wie dies der Fall wäre, wenn das Wärmespeichermedium als Wärmeträger für den Heizkreis verwendet wird.

Damit unter Umgehung des Wärmespeichers der Heizkreis für einen Backraum mit einem über die Sonnenenergie erwärmten Wärmeträger beaufschlagt werden kann, kann der Heizkreis wahlweise an den Ladekreis angeschlossen werden.

Zur Sicherstellung einer ausreichenden Wärmemenge für den Backbetrieb unabhängig von der Ladung des Wärmespeichers über den Sonnenkollektor kann der Wärmespeicher eine Zusatzheizung aufweisen, die das für einen Backbetrieb erforderliche Temperaturniveau innerhalb des Wärmespeichers auch bei widrigen äußeren Umständen ermöglicht. Diese Zusatzheizung, vorzugsweise ebenfalls ein Wärmetauscher, kann auf sehr unterschiedliche Weise mit Energie versorgt werden. Es kommt ja nur darauf an, dass im Notfall der Backofen nicht außer Betrieb genommen werden muss.

### Kurze Beschreibung der Zeichnung

In der Zeichnung ist der Erfindungsgegenstand beispielsweise dargestellt. Es zeigen
- Fig. 1: einen erfindungsgemäßen Backofen in einem schematischen Blockschaltbild und
- Fig. 2: den Backofen schematisch in einer stirnseitigen Ansicht in einem größeren Maßstab.

### Weg zur Ausführung der Erfindung

Der in den Fig. 1 und 2 schematisch dargestellte Backofen weist einen mit einer Schamotteauskleidung 1 versehenen Backraum 2 auf, der an seiner vorderen Stirnseite mit einer Bedienöffnung 3 versehen ist, wie dies insbesondere der Fig. 1 entnommen werden kann, die den Backofen in einem schematischen Längsschnitt zeigt. Die Schamotteauskleidung 1 bildet gemäß der Fig. 2 in üblicher Weise ein Gewölbe 4, das von einer Bodenplatte 5 getragen wird. Der Backraum 2 ist auf einen Wärmespeicher 6 aufgesetzt, dessen Behälter 7 zusammen mit dem Backraum 2 in einer gemeinsamen, wärmeisolierten Einhausung 8 angeordnet ist. Gemäß dem dargestellten Ausführungsbeispiel ist die Einhausung 8 aus einem den Behälter 7 des Wärmespeichers 6 aufnehmenden Unterteil 9 und einem Oberteil 10 aufgebaut, wobei die Anordnung so getroffen ist, dass die Bodenplatte 5 des Backraums 2 den Unterteil 9 mit dem Behälter 7 des Wärmespeichers 6 nach oben abschließt und der Oberteil 10 auf die über die Schamotteauskleidung 1 des Backraums 2 vorstehende Bodenplatte 5 aufgesetzt ist.

Gemäß der Fig. 1 wird der Wärmespeicher 6 über einen mit einer Ladepumpe 11 versehenen Ladekreis 12 geladen, der über einen Wärmetauscher 13 an den Kollektorkreis 14 eines Sonnenkollektors 15 angeschlossen ist. Die Pumpe für den Kollektorkreis 14 ist mit 16 bezeichnet. Der Sonnenkollektor 15 selbst weist in an sich bekannter Weise eine im Querschnitt parabolartige Reflektorwanne 17 und ein Absorberrohr 18 in der Brennachse dieser Reflektorwanne 17 auf, sodass die im Bereich des Absorberrohres 18 gebündelte, reflektierte Wärmestrahlung der Sonne für eine ausreichende Temperatur des Wärmeträgers des Kollektorkreises 14 sorgt, um einen Backofen mit Wärmeenergie versorgen zu können. Der Ladekreis 12 bildet innerhalb des Behälters 7 für den Wärmespeicher 6 einen Wärmetauscher in Form wenigstens einer im Bodenbereich des Wärmespeichers 6 vorgesehenen Leitungsschlange 19, die über den Behälterboden mäanderförmig verlegt ist, sodass der Wärmespeicher 6 über den gesamten Bodenbereich des Behälters 7 gleichmäßig mit Wärme beaufschlagt werden kann. Innerhalb des Behälters 7 des Wärmespeichers 6 ist ein die Wärme des Ladekreises 13 aufnehmendes Wärmespeichermedium vorgesehen, über das die gespeicherte Wärme an einen Heizkreis 20 für den Backraum 2 abgegeben werden kann. Der mit einer Heizpumpe 21 versehene Heizkreis 20 bildet im Deckenbereich des Behälters 7 des Wärmespeichers 6 eine wiederum mäanderförmig verlegte Leitungsschlange 22 als Wärmetauscher. Über diesen Wärmetauscher wird der Wärmeträger für den Heizkreis 20 erwärmt, der Heizleitungen 23 für den Backraum 2 umfasst. Diese Heizleitungen 23 sind jeweils zwischen einer Verteilerleitung 24 entlang der Bodenplatte 5 und einer Sammelleitung 25 entlang des Scheitels des Gewölbes 4 des Backraums 2 parallel geschaltet, sodass der Backraum 2 über seine sich in Richtung der Gewölbeachse erstreckende Länge gleichmäßig mit Wärme beaufschlagt werden kann. Über die Strömungsgeschwindigkeit des Wärmeträgers des Heizkreises 20 kann die Backtemperatur innerhalb des Backraums 2 gesteuert werden.

Damit auch bei einem Ausfall des Sonnenkollektors 15 der Backofen betrieben werden kann, ist der Wärmespeicher 6 mit einer Zusatzheizung 26 in Form eines strichpunktiert angedeuteten Wärmetauschers ausgerüstet.

Da der Backraum 2 mit seiner Schamotteauskleidung 1 und den auf der Außenseite der Schamotteauskleidung 1 verlegten Heizleitungen 23 innerhalb einer gemeinsamen, wärmeisolierten Einhausung 8 zusammen mit dem Wärmespeicher 6 angeordnet und auf den Behälter 7 des Wärmespeichers 6 aufgesetzt ist, ergeben sich baulich vergleichsweise einfache, den Wärmeverhältnissen vorteilhaft Rechnung tragende Konstruktionsbedingungen, die die Nutzung der Sonnenenergie für Backöfen im gewerblichen und industriellen Einsatz mit einem vergleichsweise hohen Wirkungsgrad erlauben, ohne auf eine ausreichende Regelung der Wärmezufuhr zum Backraum 2 verzichten zu müssen. In diesem Zusammenhang ist festzuhalten, dass das Blockschaltbild nach Fig. 1 nur die grundsätzlichen Leitungsverbindungen veranschaulicht und beispielsweise die Ausgleichsbehälter, Steuerventile und Steuergeräte aus Übersichtlichkeitsgründen nicht zeigt. Außerdem wird die durchaus sinnvolle Verbindung zwischen dem Ladekreis 12 und dem Heizkreis 20 vernachlässigt, um den Backraum 2 unter Umgehung des Wärmespeichers 6 wahlweise über den Sonnenkollektor 15 betreiben zu können.

## Patentansprüche

1. Backofen mit einem Backraum (2), mit einem Wärmespeicher (6), mit einem an den Wärmespeicher (6) angeschlossenen Heizkreis (20) für den Backraum (2) und mit einem Sonnenkollektor (15), der an einen Ladekreis (12) für den Wärmespeicher (6) angeschlossen ist, **dadurch gekennzeichnet, dass** der Backofen eine wärmeisolierte Einhausung (8) umfasst und der Wärmespeicher (6) und der über dem Wärmespeicher (6) vorgesehene Backraum (2) in der wärmeisolierten Einhausung (8) angeordnet sind und dass der Backraum eine Schamotteauskleidung (1) umfasst und der Heizkreis (20) auf der Außenseite der Schamotteauskleidung (1) des Backraums (2) verlegt ist.

2. Backofen nach Anspruch 1, **dadurch gekennzeichnet, dass** der Backraum (2) ein Gewölbe (4) aufweist, auf dessen Schamotteauskleidung (1) zwischen einer Verteilerleitung (24) und einer Sammelleitung (25) parallel geschaltete Heizleitungen (23) des Heizkreises (20) verlaufen.

3. Backofen nach Anspruch 1 oder 2, **dadurch gekennzeichnet, dass** der Ladekreis (12) wenigstens eine im Bodenbereich des Wärmespeichers (6) vorgesehene Leitungsschlange (19) für den Wärmeträger des Ladekreises (12) umfasst.

4. Backofen nach einem der Ansprüche 1 bis 3, **dadurch gekennzeichnet, dass** der Heizkreis (20) wenigstens eine im Deckenbereich des Wärmespeichers (6) vorgesehene Leitungsschlange (22) für den Wärmeträger des Heizkreises (20) umfasst.

5. Backofen nach einem der Ansprüche 1 bis 4, **dadurch gekennzeichnet, dass** der Ladekreis (12) wahlweise mit dem Heizkreis (20) verbindbar ist.

6. Backofen nach einem der Ansprüche 1 bis 5, **dadurch gekennzeichnet, dass** für den Wärmespeicher (6) eine Zusatzheizung (26) vorgesehen ist.

## Claims

1. Baking oven having a baking chamber (2), having a heat accumulator (6), having a heating circuit (20) for the baking chamber (2), said heating circuit being connected to the heat accumulator (6), and having a solar collector (15) which is connected to a charging circuit (12) for the heat accumulator (6), **characterised in that** the baking oven comprises a heat-insulated housing (8) and the heat accumulator (6) and the baking chamber (2) provided above the heat accumulator (6) are arranged in the heat-insulated housing (8), and **in that** the baking chamber comprises a fireclay lining (1) and the heating circuit (20) is laid on the outer side of the fireclay lining (1) of the baking chamber (2).

2. Baking oven as claimed in claim 1, **characterised in that** the baking chamber (2) has an arch (4), heating lines (23) of the heating circuit (20) which are connected in parallel between a distributor line (24) and a collecting line (25) extending on the fireclay lining (1) of said arch.

3. Baking oven as claimed in claim 1 or 2, **characterised in that** the charging circuit (12) comprises at least one line serpentine (19), which is provided in the base region of the heat accumulator (6), for the heat carrier of the charging circuit (12).

4. Baking oven as claimed in any one of claims 1 to 3, **characterised in that** the heating circuit (20) comprises at least one line serpentine (22), which is provided in the ceiling region of the heat accumulator (6), for the heat carrier of the heating circuit (20).

5. Baking oven as claimed in any one of claims 1 to 4, **characterised in that** the charging circuit (12) can optionally be connected to the heating circuit (20).

6. Baking oven as claimed in any one of claims 1 to 5, **characterised in that** an additional heater (26) is provided for the heat carrier (6).

## Revendications

1. Four de cuisson avec un espace de cuisson (2) comportant un accumulateur de chaleur (6) pourvu d'un circuit de chauffage (20) couplé à l'accumulateur de chaleur (6), pour l'espace de cuisson (2) et d'un collecteur solaire (15), qui est connecté à un circuit de charge (12) pour l'accumulateur de chaleur (6), **caractérisé en ce que** le four de cuisson comporte un caisson (8) isolé thermiquement et l'accumulateur de chaleur (6) et l'espace de cuisson (2) disposé au-dessus de l'accumulateur de chaleur (6), sont disposés dans le caisson (8) isolé thermiquement et que l'espace de cuisson comporte un revêtement en argile réfractaire (1) et le circuit de chauffage (20) est déplacé sur la face extérieure du revêtement en argile réfractaire (1) de l'espace de cuisson (2).

2. Four de cuisson selon la revendication 1, **caractérisé en ce que** l'espace de cuisson (2) présente une voûte (4) sur le revêtement en argile réfractaire (1) de laquelle s'étendent des conduits de chauffage (23) du circuit de chauffage (20), connectés en parallèle entre un conduit de distribution (24) et un conduit collecteur (25).

3. Four de cuisson selon la revendication 1 ou 2, **caractérisé en ce que** le circuit de charge (12) comporte au moins une ligne de résistance électrique (19), prévue pour être disposée dans la zone inférieure de l'accumulateur de chaleur (6), pour le guide de chaleur du circuit de charge (12).

4. Four de cuisson selon l'une des revendications 1 à 3, **caractérisé en ce que** le circuit de chauffage (20) comporte au moins, une ligne de résistance électrique (22), prévue dans une zone de plafond de l'accumulateur de chaleur (6), pour le guide de chaleur du circuit de chauffage (20).

5. Four de cuisson selon l'une des revendications 1 à 4, **caractérisé en ce que** le circuit de charge (12) est facultativement connecté au circuit de chauffage (20).

6. Four de cuisson selon l'une des revendications 1 à 5, **caractérisé en ce qu'**un chauffage auxiliaire (26) est prévu pour l'accumulateur de chaleur (6).
